# EUROPÄISCHE PATENTSCHRIFT

(11) **EP 2 208 440 B1**
(45) Veröffentlichungstag und Bekanntmachung des Hinweises auf die Patenterteilung: **06.11.2013**
(21) Anmeldenummer: 10150865.3
(22) Anmeldetag: 15.01.2010
(51) Int. Cl.: A47B 88/04

(54) **Rastbeschlag und Auszugsführung**
Detent fitting and pull-out design
Ferrure à cran d'arrêt et guidage d'extraction

(30) Priorität: 19.01.2009 DE 202009000037 U; 06.02.2009 DE 202009001516 U
(43) Veröffentlichungstag der Anmeldung: 21.07.2010
(73) Patentinhaber: Paul Hettich GmbH & Co. KG, 32278 Kirchlengern (DE)
(72) Erfinder: Hoffmann, Andreas, 32257, Bünde (DE)
(74) Vertreter: Dantz, Jan Henning

(56) Entgegenhaltungen:
- EP-A1- 1 925 240
- WO-A1-2005/012678
- DE-A1-102006 056 791
- ES-A1- 2 315 055

## Beschreibung

Die vorliegende Erfindung betrifft einen Rastbeschlag, nach dem Oberbegriff des Anspruches 1.

Aus der EP 743032 ist eine Schubkastenauszugsführung bekannt, bei der eine Verrastung des Schubkastens in einer geschlossenen Position dadurch erreicht wird, dass ein federbelastetes Zuhalteelement in einer Rastposition fixiert werden kann. Hierfür ist das Zuhalteelement mit einer Rastklinke gekoppelt, die in einer geschlossenen Position fixiert ist, wobei bei einem Eindrücken des Schubkastens die Rastklinke wieder freigegeben wird, die dann durch eine Feder in eine geöffnete Position bewegt wird. Die Rastklinke ist dabei entlang einer Kurvenführung verfahrbar. Bei einem solchen Rastbeschlag kann es zu Fehlbetätigungen kommen, wenn das in der Schaltkurve verfahrbare Schaltelement nicht in die gewünschte Richtung bewegt wird, insbesondere in einem Bereich einer Abzweigung, bei dem das Schaltelement nicht mehr zwangsgeführt ist.

In der EP 1845821 ist eine Schließ- und Öffnungsvorrichtung für eine Auszugsführung offenbart, bei der ein Schaltelement entlang einer nutförmigen Steuerkurve geführt ist, wobei im Bereich der Abzweigungen eine Fehlbetätigung möglich ist, wenn das Schaltelement in die falsche Richtung innerhalb der Schaltkurve bewegt wird. Dies kann insbesondere bei Schwerkrafteinwirkung auf eine geänderte Einbaulage der Fall sein. Fehlbetätigungen sind auch durch Fertigungsschwankungen und Toleranzen möglich. Sofern die Steuerkurve für eine leichtgängige Bewegung des Schaltelementes mit Schmiermittel versehen wird, kann auch das Schmiermittel ein Problem für die Funktionssicherheit darstellen.

Die EP 1 925 240 offenbart einen Rastbeschlag, bei dem ein Steuerelement entlang einer Kurvenführung verfahrbar ist. An der Kurvenführung ist ein verschwenkbarer Hebel vorgesehen, der über ein Werkzeug von einer aktiven Position in eine inaktive Position verschwenkt werden kann. In einer aktiven Position wird eine Bewegung eines Schaltelementes blockiert.

Es ist daher Aufgabe der vorliegenden Erfindung, einen Rastbeschlag zu schaffen, bei dem eine Fehlbetätigung sicher vermieden wird. Dabei soll der Rastbeschlag kompakt aufgebaut sein.

Diese Aufgabe wird mit einem Rastbeschlag mit den Merkmalen des Anspruches 1 gelöst.

Erfindungsgemäß umfasst der Rastbeschlag eine Schaltkurve, bei der zwei Abzweigungen für das Schaltelement vorgesehen ist, wobei an jeder Abzweigung eine einseitig wirkende Sperrklinke angeordnet ist. Dadurch wird gewährleistet, dass das Schaltelement die Sperrklinke in eine Richtung passieren kann, in die gegenüberliegende Richtung aber die Sperrklinke eine Bewegung des Schaltelementes verhindert. Die Schaltkurve wird dadurch zu einer Einbahnstraße, das heißt sie kann nur in eine vorbestimmte Richtung von dem Schaltelement durchfahren werden. Dies gewährleistet, dass unabhängig von der Einbausituation der Rastbeschlag funktionsfähig bleibt. Zudem können auch die Probleme durch Fertigungstoleranzen und eine Schmierung nicht zu einer Fehlbetätigung führen, da die Sperrklinke ein Verfahren des Schaltelementes in eine falsche Richtung verhindert.

Die Sperrklinke ist federnd ausgebildet und in ihrer Ausgangsposition lässt sie das Schaltelement nur in eine Richtung passieren. Durch die federnde Ausbildung der Sperrklinke kann diese mit minimalem Kraftaufwand passiert werden, so dass bei einer Schließbewegung eines Schubkastens die minimal höhere Kraft durch das Bewegen der Sperrklinke für den Benutzer kaum spürbar ist.

Für ein sicheres Verschließen der Schaltkurve weist die Sperrklinke einen Endabschnitt auf, der an der Abzweigung in die Schaltkurve im Wesentlichen mittig hineinragt. Die Schaltkurve ist als eine Nut ausgebildet, so dass ein Blockieren der Nut im Bereich der Abzweigung schon dadurch erreicht wird, wenn die Sperrklinke in einem mittleren Bereich angeordnet ist, so dass das Schaltelement nicht in diesem Bereich der Schaltkurve einfahren kann. Vorzugsweise ist bei einem Durchfahren der Schaltkurve im Bereich der Sperrklinke diese durch das Schaltelement gegen einen Rand der Schaltkurve bewegbar, so dass ein leichtgängiges Passieren der Sperrklinke möglich ist.

Die Schaltkurve ist vorzugsweise durch eine umlaufende Nut und einen nutförmigen Auslauf gebildet. Dadurch kann der Rastbeschlag insbesondere bei sogenannten Ausstoßvorrichtungen eingesetzt werden. Ferner lässt sich die Schaltkurve auf einfache Weise durch ein Bauteil aus Kunststoff fertigen.

Das Schaltelement ist in einer weiteren Ausgestaltung aus einem Draht gebildet, der einen in die Schaltkurve eingreifenden abgebogenen Endabschnitt aufweist. Dadurch lässt der Rastbeschlag sich mit wenigen Bauteilen in einfacher Weise herstellen.

Alternativ kann das Schaltelement auch einteilig aus Kunststoff gefertigt werden. Ein Kunststoffelement mit einer Metallspitze ist als Schaltelement ebenfalls denkbar.

Es sind an der Schaltkurve zwei Abzweigungen vorgesehen, und bei jeder Abzweigung ist eine Sperrklinke angeordnet. Bei der Ausgestaltung einer umlaufenden Schaltkurve, die eine umlaufende Bahn bildet, ist an zwei Stellen eine Abzweigung notwendig, damit in gewissen Bereichen das Schaltelement sicher geführt ist.

Die Sperrklinken sind integral mit dem Bauteil ausgebildet, das die Schaltkurve ausbildet. Bei einer Herstellung im Spritzgussverfahren können die Sperrklinken als federnde Stege integral mit dem Bauteil hergestellt werden. Jeder federnde Steg kann dabei einseitig oder beidseitig mit einem Wandabschnitt des Bauteils verbunden sein, so dass entweder ein Endabschnitt des Steges federnd bewegbar ist oder nur ein Mittelabschnitt des Steges.

Erfindungsgemäß wird auch eine Auszugsführung bereitgestellt, bei der eine Laufschiene mit einem erfindungsgemäßen Rastbeschlag gekoppelt ist. Dabei kann die Laufschiene mit einem Mitnehmer gekoppelt sein, an dem das Schaltelement festgelegt ist. An dem Mitnehmer kann zusätzlich auch ein Federelement angreifen, das das Schaltelement in eine Richtung vorspannt. Für einen besonders kompakten Aufbau kann dabei das Bauteil mit der Schaltkurve an einem Gehäuse des Federelementes festgelegt sein.

Die Erfindung wird nachfolgend anhand zweier Ausführungsbeispiele mit Bezug auf die beigefügten Zeichnungen näher erläutert. Es zeigen:
- Figur 1: eine perspektivische Ansicht einer Auszugsführung mit einem erfindungsgemäßen Rastbeschlag;
- Figur 2: eine perspektivische Detailansicht des Rastbeschlages ohne Auszugsführung;
- Figur 3: eine Explosionsdarstellung des Rastbeschlages der Figur 2;
- Figur 4A bis 4I: mehrere Detailansichten des Schaltelementes des Rastbeschlages in unterschiedlichen Positionen;
- Figur 5: eine perspektivische Ansicht einer Auszugsführung mit einem modifizierten Rastbeschlag;
- Figur 6: eine perspektivische Explosionsdarstellung des Rastbeschlages der Figur 5;
- Figur 7: eine Unteransicht des Rastbeschlages der Figur 5;
- Figur 8A und 8B: zwei Ansichten der Schaltkurve des Rastbeschtages der Figur 5;
- Figur 9A bis 9F: mehrere Ansichten einer modifizierten Ausführungsform eines erfindungsgemäßen Bauteils mit einer Schaltkurve, und
- Figur 10A bis 10I: mehrere Detailansichten des Schaltelementes des Rastbeschlages der Figur 9 in unterschiedlichen Positionen.

Eine Auszugsführung 1 umfasst eine Führungsschiene 2, die an einem Möbelkorpus festlegbar ist. An der Führtmgsschiene 2 ist eine Laufschiene 3 verfahrbar gehalten. An der Laufschiene 3 ist ein Aktivator 17 festgelegt, der in einen Mitnehmer 7 eingreift, der entlang einer Kurvenführung 5 eines Gehäuses 4 verfahrbar ist. Das Gehäuse 4 kann dabei an der Führungsschiene 2 festgelegt sein.

An dem Gehäuse 4 ist ein Gehäuse 6 eines Federelementes festgelegt. Das Gehäuse 6 kann an einem Stutzen 65, der integral mit dem Gehäuse 4 ausgebildet ist, verrastet werden. Der Mitnehmer 7 ist mit einer Stange 60, die mit einem verdickten kugelkopfartigen Endabschnitt 61 mit dem Mitnehmer 7 in einer kalottenartigen Aufnahme verrastbar ist. Die Stange 60 ist an der zu dem Endabschnitt 61 gegenüberliegenden Seite mit einer Scheibe 62 verbunden, an der ein Ende einer Feder 63 anliegt. Das gegenüberliegende Ende der Feder 63 ist an einem Deckel 64 des Gehäuses 6 abgestützt.

Der Mitnehmer 7 weist ferner einen Ausleger 8 auf, an dem ein Kopplungselement 9 verschwenkbar festgelegt ist. Das Kopplungselement 9 ist starr mit einem Schaltelement 10 verbunden. Das Schaltelement 10 ist als metallischer Draht ausgebildet, der einen gebogenen Endabschnitt 11 aufweist. Der gebogene Endabschnitt 11 des Schaltelementes 10 greift in eine Schaltkurve 20 ein, die integral mit einem Bauteil 18 aus Kunststoff ausgebildet ist. Das Bauteil 18 ist über ein Befestigungselement 13 an dem Gehäuse 4 festgelegt. Hierfür weist das Gehäuse 4 ein Gegenstück 14 auf, das mit dem Befestigungselement 13 verrastbar ist. An dem Gehäuse 4 ist ferner ein Boden 12 ausgebildet, der beabstandet von dem Bauteil 18 angeordnet ist. Dadurch ist es nöglich, dass der Draht des Schaltelementes 10 zwischen dem Boden 12 und dem Bauteil 18 bewegt wird, wobei der gebogene Endabschnitt 11 in die Schaltkurve 20 eingreift. Des weiteren verhindert der Boden 12 das Ausweichen des gebogenen Endabschnitts 11 aus der Schaltkurve 20.

Die Funktion der Schaltkurve 20 und des Schaltelementes 10 wird mit Bezug auf die Figur 4 näher erläutert.

In einer Ausgangsposition befindet sich ein mit der Laufschiene 3 gekoppelter Schubkasten in einer Schließposition und das Schaltelement 10 ist so in der Steuerkurve 20 gehalten, dass es verrastet ist. Hierfür liegt der gebogene Endabschnitt 11 in einer muldenförmigen Aufnahme 21 der Schaltkurve 20 und wird in die Aufnahme 21 durch die Kraft der Feder 63 über die Stange 60, den Mitnehmer 7 und die weiteren Kopplungselemente gedrückt.

Wenn der Schubkasten aus dieser Schließposition geöffnet werden soll (Figur 4A), erfolgt ein Eindrücken des Schubkastens in Schließrichtung zu dem Möbelkorpus, so dass der gebogene Endabschnitt 11 gegen eine Anlaufschräge 22 an der Schaltkurve 20 bewegt wird, was dazu führt, dass das Schaltelement 10 verschwenkt wird und in eine Aufnahme 23 eingreifen kann, die versetzt zu der muldenförmigen Aufnahme 21 angeordnet ist, wie dies in Figur 4B gezeigt ist. Jedoch genügt es zum Auslösen des Systems, dass der gebogene Endabschnitt 11 über die Anlaufschräge 22 in den Abschnitt 24 verschwenkt. Der gebogene Endabschnitt 11 gleitet hierbei über die Schräge 27 in den Abschnitt 24.

Wird der Schubkasten nun losgelassen, sorgt die Feder 63 dafür, dass der Mitnehmer 7 entlang der Kurvenführung 5 in eine geöffnete Position gedrückt wird und dadurch sich sowohl der Schubkasten als auch das Schaltelement 10 mit dem gebogenen Endabschnitt 11 nach links bewegen. Der gebogene Endabschnitt 11 wird in der Schaltkurve 20 nach links verfahren, bis eine erste Abzweigung 35 erreicht ist. Die Schaltkurve 20 ist in einem rechten Abschnitt als umlaufende schlaufenförmige Nut ausgebildet und weist auf der linken Seite einen nutförmigen Auslauf 25 auf. Im Bereich der Abzweigung 35 kann das Schaltelement sowohl zu dem Auslauf 25 als auch nach rechts in zwei voneinander getrennte Abschnitte der Schaltkurve verfahren werden. Um eine Fehlbetätigung zu vermeiden, ist eine Sperrklinke 30 in Form eines federnden Steges vorgesehen, der an einem Ende 31 gelenkig an dem Bauteil 18 mit der Scbaltkurve 20 angeordnet ist. Der gegenüberliegende Endabschnitt 32 liegt in einer Ruheposition nahe an der zur Aufnahme 23 führenden Wand der Schaltkurve 20 an und kann bei einem Durchfahren des gebogenen Endabschnittes 11 des Schaltelementes gegen den Rand der Freisparung 33 gedrückt werden, wie dies in der vergrößerten Darstellung der Figur 4C gezeigt ist. Dadurch kann das Schaltelement 10 leichtgängig die Sperrklinke 30 passieren, bis die in Figur 4D gezeigte Position erreicht ist. Nach Verlassen der Abzweigung bewegt sich die Sperrklinke 30 aufgrund der Federkraft wieder in die Ruheposition zurück, in der der Endabschnitt 32 eine Bewegung des gebogenen Endabschnittes 11 des Schaltelementes 10 in den unteren Teil der Schaltkurve 20 der zurück zur Aufnahme 23 führt, verhindert.

Das Schaltelement 10 wird nun zusammen mit dem Mitnehmer 7 in eine Endposition bewegt, bei der der gebogene Endabschnitt 11 in dem Auslauf 25 angeordnet ist.

Bei einer Schließbewegung des Schubkastens wird der gebogene Endabschnitt 11 entsprechend Figur 4F an der Sperrklinke 30 vorbeibewegt, wobei unabhängig von der Schwerkraft und der Einbauposition durch den Endabschnitt 32 gewährleistet ist, dass der gebogene Endabschnitt 11 nur in den oberen Teil der Schaltkurve 20 an der Abzweigung 35 bewegt werden kann.

Bei einer weiteren Schließbewegung gelangt das Schaltelement 10 zu einer zweiten Sperrklinke 40, die in Figur 4G im Detail dargestellt ist. Die Sperrklinke 40 ist als federnde Steg ausgebildet, der an einer Seite 41 integral mit dem Bauteil 18 ausgebildet ist und dort ein Gelenk in der Art eines federnden Steges ausbildet. Das gegenüberliegende Endabschnitt 42 ist in Ruheposition in der Schaltkurve angeordnet und wird beim Durchfahren durch den gebogenen Endabschnitt 11 des Schaltelementes 10 nach oben gedrückt, so dass der gebogene Endabschnitt 11 nun innerhalb der Schaltkurve 20 die Sperrklinke 40 passieren kann. Der Endabschnitt 42 ist dabei gekrümmt ausgebildet und unterstützt die Bewegung des gebogenen Endabschnittes 11 nach unten, in Richtung der Aufnahme 26.

Nach dem Passieren der Sperrklinke 40 wird das Schaltelement 10 mit dem gebogenen Endabschnitt 11 in eine Aufnahme 26 bewegt, bis der Schubkasten am Möbelkorpus anschlägt. Anschließend lässt der Benutzer den Schubkasten los, so dass die Feder 63 den Schubkasten zusammen mit dem Mitnehmer 7 und dem Schaltelement 10 geringfügig in die Öffnungsrichtung bewegt. Durch diese Bewegung gelangt der gebogene Endabschnitt 11 des Schaltelementes 10 in die muldenförmige Aufnahme 21, wobei der gebogene Endabschnitt 11 an der Sperrklinke 40 vorbei bewegt wird (Figur 4I), die nicht aus der Ruheposition verschwenkt wird.

Durch das Einfahren in die muldenförmige Aufnahme 21 ist wieder die Ausgangsposition der Figur 4A erreicht. Diese Position ist eine Ruhelage bis zum erneuten Eindrücken des Schubkastens.

In den Figuren 5 und 6 ist eine modifizierte Ausführungsform eines Rastbeschlages an einer Auszugsführung 1 gezeigt. Die Auszugsführung 1 umfasst wiederum eine Führungsschiene 2, die an einem Möbelkorpus montierbar ist, und eine verfahrbar gelagerte Laufschiene 3, zwischen Führungsschiene 2 und Laufschiene 3 ist eine Mittelschiene 15 angeordnet um einen Vollauszug zu erzielen. An der Laufschiene 3 ist ein Aktivator 17' festgelegt, der mit einem Mitnehmer 7' zusammenwirkt, der an einer Steuerkurve eines Gehäuses 4' verfahrbar gelagert ist. Ferner ist der Mitnehmer 7' mit einem Schaltelement 10 verbunden, wobei das Schaltelement 10 über ein Kopplungselsment 9 mit dem Mitnehmer 7' verrastet ist. Das Schaltelement 10 ist wiederum als Draht ausgebildet, der einen gebogenen Endabschnitt 11 aufweist, der in eine Schaltkurve 20 eingreift, die in einem Bauteil 18 ausgebildet ist.

Bei diesem Ausführungsbeispiel ist das Bauteil 18 unmittelbar mit einem Gehäuse 6' des Federelementes montiert. Hierfür sind an dem Gehäuse 6' zwei stegförmige Vorsprünge 12' ausgebildet, an denen das Bauteil 18 festgelegt werden kann. Hierfür ist ein Befestigungselement 13 an dem Bauteil 18 ausgebildet. Dadurch ergibt sich ein besonders kompakter Aufbau, wobei das Schaltelement 10 innerhalb des Bauteils 18 bewegbar gelagert ist.

In Figur 7 ist der Rastheschlag im montierten Zustand gezeigt und es ist erkennbar, dass das Bauteil 18 mit der Schaltkurve 20 seitlich nicht über das Gehäuse 6' hervorsteht.

In den Figuren 8A und 8B ist das Bauteil 18 mit der Schaltkurve 20 im Detail dargestellt. An dem Bauteil 18 sind zur Ausbildung der Sperrklinken30 und 40 Aussparungen vorgesehen, damit die Sperrklinken 30 und 40 integral mit dem Bauteil 18 ausgebildet werden können und federnd gelagert sind.

Im Hinblick auf die Öffnungs- und Sclfließmechanik der Schaltkurve 20 und des Schaltelementes 10 wird auf die Erläuterungen zu Figur 4 verwiesen.

In Figuren 9A bis 9F ist eine modifizierte Ausführungsform eines Bauteils 18' zur Ausbildung einer Schaltkurve 20' dargestellt. An der Schaltkurve 20' sind dabei zwei Sperrklinken 30' und 40' integral mit dem Bauteil 18' ausgebildet, die als federnde Stege in die Bewegungsbahn des Endabschnittes 11 des Schaltelementes 10 hervorstehen. Die Sperrkimken 30' und 40' sind dabei als federnde Stege ausgebildet, die an gegenüberliegenden Seiten mit einem Wandabschnitt des Bauteils 18' verbunden sind. Dadurch ist ein Mittelabschnitt der Sperrklinken 30' und 40' elastisch federnd ausgebildet.

In den Figuren 10A bis 10I ist die Schaltkurve 20' in unterschiedlichen Positionen des Schaltelementes 10 dargestellt, ähnlich zu den Figuren 4A bis 4I. Der abgebogene Endabschnitt 11 des Schaltelementes 10 wird entlang der Schalkurve 20' bewegt, wobei beim Durchfahren der Schaltkurve 20' die Sperrklinken 30' und 40' seitlich verschoben werden, damit das Schaltelement 10 passieren kann. Dabei sind Endabschnitte 31' und 32' der Sperrklinke 30' sowie die Endabschnitte 41' und 42' der Sperrklinke 40' mit einem Wandabschnitt des Bauteils 18' verbunden und festgelegt. Die Sperrklinken 30' und 40' sind aufgrund ihrer geringen Materialstärke als federnde Stege ausgebildet.

### Bezugszeichen

- 1: Auszugsführung
- 2: Führungsschiene
- 3: Laufschiene
- 4: Gehäuse
- 4': Gehäuse
- 5: Kurvenführung
- 6: Gehäuse
- 6': Gehäuse
- 7: Mitnehmer
- 7': Mitnehmer
- 8: Ausleger
- 9: Kopplungselement
- 10: Schaltelement
- 11: Abgebogener Endabschnitt
- 12: Boden
- 12': Stegförmige Vorsprünge
- 13: Befestigungselement
- 14: Gegenstück
- 15: Mittelschiene
- 17: Aktivator
- 17': Aktivator
- 18: 18' Bauteil
- 20: 20' Schaltkurve
- 21: Muldenförmige Aufnahme
- 22: Anlaufschräge
- 23: Aufnahme
- 24: Abschnitt
- 25: Nutförmiger Auslauf
- 26: Aufnahme
- 27: Schräge
- 30: 30' Sperrklinke
- 31: Ende
- 32: Endabschnitt
- 33: Freisparung
- 35: Erste Abzweigung
- 40: 40' Sperrklinke
- 41: Seite
- 42: Endabschnitt
- 45: Abzweigung
- 60: Stange
- 61: Verdickter Endabschnitt
- 62: Scheibe
- 63: Feder
- 64: Deckel
- 65: Stutzen

## Patentansprüche

1. Rastbeschlag, insbesondere zur Montage an einer Auszugsführung, mit einem Bauteil (18), einem Schaltelement (10), das entlang einer in einem Bauteil (18) ausgebildeten Schaltkurve (20) verfahrbar ist, wobei das Schaltelement (10) in einer Schließposition an der Schaltkurve (20) verrastbar ist und über eine Feder (63) in die verrastete Position vorgespannt ist, wobei an der Schaltkurve (20, 20') zwei Abzweigungen (35, 45) für das Schaltelement (10) vorgesehen sind und an jeder Abzweigung (35, 45) eine einseitig wirkende Sperrklinke (30, 40; 30', 40') angeordnet ist, wobei die Sperrklinken (30, 40; 30', 40') federnd ausgebildet sind und in ihrer Ausgangsposition das Schaltelement (10) nur in eine Richtung passieren lassen, **dadurch gekennzeichnet, dass** die Sperrklinken (30, 40; 30', 40') integral mit dem Bauteil (18) ausgebildet sind, das die Schaltkurve (20, 20') ausbildet.

2. Rastbeschlag nach Anspruch 1, **dadurch gekennzeichnet, dass** die Sperrklinken (30, 40) einen Endabschnitt (32, 42) aufweisen, der an der Abzweigung (35, 45) in die Schaltkurve (20) im Wesentlichen mittig hineinragt.

3. Rastbeschlag nach einem der Ansprüche 1 oder 2, **dadurch gekennzeichnet, dass** bei einem Durchfahren der Schaltkurve (20, 20') im Bereich der Sperrklinke (30, 40; 30', 40') diese durch das Schaltelement (10) gegen einen Rand der Schaltkurve (20) bewegbar ist.

4. Rastbeschlag nach einem der Ansprüche 1 bis 3, **dadurch gekennzeichnet, dass** die Schaltkurve (20) durch eine umlaufende Nut und einen nutförmigen Auslauf (25) gebildet ist.

5. Rastbeschlag nach einem der Ansprüche 1 bis 4, **dadurch gekennzeichnet, dass** das Schaltelement (10) aus einem Draht gebildet ist, der einen die Schaltkurve (20, 20') eingreifenden abgebogenen Endabschnitt (11) aufweist.

6. Rastbeschlag nach einem der Ansprüche 1 bis 5, **dadurch gekennzeichnet, dass** jede Sperrklinke (30, 40; 30', 40') durch einen federnden Steg gebildet ist.

7. Rastbeschlag nach Anspruch 6, **dadurch gekennzeichnet, dass** jede Sperrklinke (30', 40') durch einen federnden Steg gebildet ist, der an gegenüberliegenden Seiten an einem Wandabschnitt des Bauteils (18') festgelegt ist.

8. Auszugsführung, insbesondere für einen Schubkasten, **dadurch gekennzeichnet, dass** eine Laufschiene (3) mit einem Rastbeschlag nach einem der vorhergehenden Ansprüche verbunden ist.

9. Auszugsführung nach Anspruch 8, **dadurch gekennzeichnet, dass** die Laufschiene (3) mit einem Mitnehmer (7, 7') gekoppelt ist, an dem das Schaltelement (10) festgelegt ist.

10. Auszugsführung nach Anspruch 9, **dadurch gekennzeichnet, dass** der Mitnehmer (7, 7') zusätzlich mit einem Lineardämpfer und/oder Federelement gekoppelt ist.

11. Auszugsführung nach einem der Ansprüche 8 bis 10, **dadurch gekennzeichnet, dass** das Bauteil (18) mit der Schaltkurve (20) an einem Gehäuse eines Federelementes festgelegt ist.

## Claims

1. Latching fitting, in particular for mounting on a pull-out guide, having a component (18), a switching element (10) which can be displaced along a switching curve (20) formed in a component (18), wherein the switching element (10) can be latched in a closed position on the switching curve (20) and is prestressed into the latching position via a spring (63), wherein two branches (35, 45) for the switching element (10) are provided on the switching curve (20, 20') and a pawl (30, 40; 30' , 40') acting on one side is arranged on each branch (35, 45), wherein the pawls (30, 40; 30', 40') are resiliently designed and in their starting position allow the switching element (10) to pass only in one direction, **characterized in that** the pawls (30, 40; 30', 40') are formed integrally with the component (18) which forms the switching curve (20, 20').

2. Latching fitting according to Claim 1, **characterized in that** the pawls (30, 40) have an end portion (32, 42) which projects substantially centrally into the switching curve (20) at the branch (35, 45).

3. Latching fitting according to either of Claims 1 and 2, **characterized in that**, when the switching curve (20, 20') is passed through in the region of the pawl (30, 40; 30', 40'), the latter can be moved by the switching element (10) against an edge of the switching curve (20).

4. Latching fitting according to one of Claims 1 to 3, **characterized in that** the switching curve (20) is formed by a peripheral groove and a groove-shaped outlet (25).

5. Latching fitting according to one of Claims 1 to 4, **characterized in that** the switching element (10) is formed from a wire which has a bent-off end portion (11) engaging the switching curve (20, 20').

6. Latching fitting according to one of Claims 1 to 5, **characterized in that** each pawl (30, 40; 30', 40') is formed by a resilient web.

7. Latching fitting according to Claim 6, **characterized in that** each pawl (30', 40') is formed by a resilient web which is secured at opposite sides on a wall portion of the component (18').

8. Pull-out guide, in particular for a drawer, **characterized in that** a running rail (3) is connected to a latching fitting according to one of the preceding claims.

9. Pull-out guide according to Claim 8, **characterized in that** the running rail (3) is coupled to a driver (7, 7') to which the switching element (10) is secured.

10. Pull-out guide according to Claim 9, **characterized in that** the driver (7, 7') is additionally coupled to a linear damper and/or spring element.

11. Pull-out guide according to one of Claims 8 to 10, **characterized in that** the component (18) with the switching curve (20) is secured to a housing of a spring element.

## Revendications

1. Ferrure d'encliquetage en particulier destinée à être montée sur un guide d'extension comportant un composant (18), un élément de manoeuvre (10) mobile le long d'une courbe de manoeuvre (20) formée dans le composant (18), l'élément de manoeuvre (10) pouvant être encliqueté dans une position de fermeture sur la courbe de manoeuvre (20) et étant précontraint dans la position encliquetée par un ressort (63), la courbe de manoeuvre (20, 20') comportant deux branches (35, 45) pour l'élément de manoeuvre (10), et sur chacune de ces branches (35, 45) étant monté un cliquet d'arrêt (30, 40 ; 30', 40') actif d'un côté, les cliquets d'arrêt (30, 40 ; 30', 40') étant élastiques et, dans leur position de sortie ne laissant passer l'élément de manoeuvre (10) que dans une seule direction,
**caractérisée en ce que**
les cliquets d'arrêt (30, 40 ; 30', 40') sont réalisés intégralement avec le composant (18) qui forme la courbe de manoeuvre (20, 20').

2. Ferrure d'encliquetage conforme à la revendication 1,
**caractérisée en ce que**
les cliquets d'arrêt (30, 40) comportent un tronçon d'extrémité (32, 42) qui pénètre dans les branches (35, 45) de la courbe de manoeuvre (20) essentiellement à sa partie médiane.

3. Ferrure d'encliquetage conforme à l'une des revendications 1 ou 2,
**caractérisée en ce que**
lors d'un déplacement sur la courbe de manoeuvre (20, 20') dans la zone des cliquets d'arrêt (30, 40 ; 30', 40') ceux-ci peuvent être déplacés par l'élément de manoeuvre (10) contre un bord de la courbe de manoeuvre (20).

4. Ferrure d'encliquetage conforme à l'une des revendications 1 à 3,
**caractérisée en ce que**
la courbe de manoeuvre (20) est formée par une rainure de révolution et une sortie (25) en forme de rainure.

5. Ferrure d'encliquetage conforme à l'une des revendications 1 à 4,
**caractérisée en ce que**
l'élément de manoeuvre (10) est formé par un fil métallique qui comporte un tronçon d'extrémité courbe (11) venant en prise dans la courbe de manoeuvre (20, 20').

6. Ferrure d'encliquetage conforme à l'une des revendications 1 à 5,
**caractérisée en ce que**
chacun des cliquets d'arrêt (30, 40 ; 30', 40') est formé par une barrette élastique.

7. Ferrure d'encliquetage conforme à la revendication 6,
**caractérisée en ce que**
chacun des cliquets d'arrêt (30', 40') est formé par une barrette élastique qui est fixée sur des côtés opposés sur un tronçon de paroi du composant (18').

8. Guide d'extension en particulier destiné à un tiroir,
**caractérisée en ce qu'**
une glissière (3) est reliée à une ferrure d'encliquetage conforme à l'une des revendications précédentes.

9. Guide d'extension conforme à la revendication 8,
**caractérisée en ce que**
la glissière (3) est couplée à un élément d'entrainement (7, 7') sur lequel est fixé l'élément de manoeuvre (10).

10. Guide d'extension conforme à la revendication 9,
**caractérisée en ce que**
l'élément d'entrainement (7, 7') est en outre couplé à un amortisseur linéaire et/ ou à un élément élastique.

11. Guide d'extension conforme à l'une des revendications 8 à 10,
**caractérisée en ce que**
le composant (18) est fixé avec la courbe de manoeuvre (20) sur un boitier d'un élément élastique.
